# EUROPÄISCHE PATENTSCHRIFT

(11) **EP 0 975 839 B1**
(45) Veröffentlichungstag und Bekanntmachung des Hinweises auf die Patenterteilung: **19.10.2005**
(21) Anmeldenummer: 98909445.3
(22) Anmeldetag: 11.02.1998
(51) Int. Cl.: E02D 3/046, E01C 19/38

(54) **STAMPFGERÄT ZUR BODENVERDICHTUNG**
COMPACTOR FOR COMPACTING SOIL
COMPACTEUR DESTINE AU COMPACTAGE DU SOL

(30) Priorität: 18.04.1997 DE 29707017 U
(43) Veröffentlichungstag der Anmeldung: 02.02.2000
(73) Patentinhaber: Wacker Construction Equipment AG, 80809 München (DE)
(72) Erfinder: GREPPMAIR, Martin, D-80935 München (DE)
(74) Vertreter: Hoffmann, Jörg Peter
(86) Internationale Anmeldenummer: PCT/EP1998/000768
(87) Internationale Veröffentlichungsnummer: WO 1998/048119

(56) Entgegenhaltungen:
- JP-A- 4 312 603
- US-A- 2 856 828
- US-A- 3 856 426
- US-A- 5 236 279

## Beschreibung

Die Erfindung betrifft ein Stampfgerät zur Bodenverdichtung gemäß dem Oberbegriff von Patentanspruch 1.

Solche Geräte, die allein mit dem Stampffuß auf dem Boden abgestützt sind, werden von einer Bedienungsperson durch direkte Übertragung von Führungskräften mittels eines Führungsbügels oder etwa einer Deichsel während der Schwingbewegung des Stampffußes in der gewünschten Richtung geführt. Bei abgeschaltetem Antrieb ist das Gerät schwer transportierbar, es muss getragen oder mit einer geeigneten Vorrichtung, wie etwa einem Karren, gefahren werden.

Aufgrund der Handbedienung Ist das Gewicht solcher Geräte beschränkt, weshalb z. B. die Ausrüstung mit relativ schweren Dieselmotoren auf Schwierigkeiten stößt.

In der JP-A-04312603 wird ein Stampfgerät zur Bodenverdichtung beschrieben, mit einem Stampfwerkzeug, bei dem eine Arbeitsmasse über einen Kurbeltrieb linear hin- und hergehend antreibbar ist. Das Stampfwerkzeug ist über ein Fahrwerk zusätzlich gegen den Boden abgestützt. Zwischen dem Kurbeltrieb und der Arbeitsmasse ist ein Federsatz angeordnet. Das Stampfwerkzeug lässt sich mit Hilfe eines Schneckengetriebes relativ zu dem Fahrwerk verschwenken.

Der Erfindung liegt die Aufgabe zugrunde, ein Stampfgerät der eingangs beschriebenen Art derart auszugestalten, dass von dem Stampfer erzeugte Schwingungen möglichst gering auf das Fahrwerk oder einen Bediener des Stampfgeräts übertragen werden können.

Erfindungsgemäß wird die Aufgabe durch ein Stampfgerät nach Anspruch 1 gelöst.

Durch das Fahrwerk ist der Stampfer auch bei abgeschaltetem Stampferantrieb ohne zusätzliche Hilfsmittel leicht bewegbar. Während des Stampferbetriebs werden aufgrund der rollenden Abstützung wesentlicher Gewichtskomponenten des Geräts die erforderlichen Führungskräfte spürbar verringert. Außerdem bietet sich die Möglichkeit, das Gesamtgewicht des Stampfers über die bisher als vertretbar angesehene Grenze hinaus zu erhöhen und beispielsweise den Stampfer mit einem schweren Dieselmotor zu versehen.

Eine sehr vorteilhafte Ausgestaltung sieht vor, daß das zusätzliche Fahrwerk den Verbrennungsmotor trägt.

Eine weitere sehr vorteilhafte Ausgestaltung besteht darin, das Fahrwerk mit einem Eigenantrieb zu versehen, wobei vorzugsweise für die Erzeugung der Stampfbewegung und den Fahrwerksantrieb eine gemeinsame Kraftquelle vorgesehen ist. Der Eigenantrieb des Fahrwerks kann vorteilhaft als Hydraulikantrieb ausgebildet sein oder über eine Antriebskette erfolgen. Zweckmäßigerweise ist der Fahrwerksantrieb zwischen Vor- und Rücklauf umschaltbar.

Um bei abgeschaltetem Stampfer jederzeit einen sicheren Stand des Geräts zu gewährleisten, kann das Fahrwerk mit Vorteil durch ein zusätzliches Stützrad auf der von der antreibbaren Achse abgewandten Seite des Stampffußes als Dreipunktfahrwerk ausgebildet sein.

Um einen Verschleiß des Fahrwerks unter dem Einfluß der vom Stampfer erzeugten Schwingungen durch des Fahrwerk möglichst gering zu halten, ist es sehr vorteilhaft, die mit dem Fahrwerk verbundenen Obermasse des Stampfers zustabilisieren, d.h. deren Bewegung während des Stampferbetriebs möglichst gering zu halten.

Bekannte, von Hand geführte Stampfgeräte sind so ausgelegt, daß die Obermasse etwa zwei Drittel und die schlagende Arbeits- oder Untermasse ein Drittel der gesamten Stampfermasse umfaßt, während die von der Obermasse und der Arbeitsmasse jeweils zurückgelegten Wege in umgekehrtem Verhältnis zu-einander stehen. Dabei bewegt sich die Obermasse in der Grös-senordnung von 25 bis 30 mm.

Diese Bewegung der Obermasse bei einer Frequenz von 10 - 11 Hz hat vielfältige negative Auswirkungen, weil sich diese Schwingungen nicht nur auf den Körper der das Arbeitsgerät über einen Führungsbügel führenden Person, insbesondere auf Hand und Arm, übertragen, sondern weil sich auch hohe Belastungen des angebauten Antriebsmotors unabhängig von dessen Bauart und gleichermaßen des erfindungsgemäß vorgesehenen Fahrwerks ergeben.

Die Abgabeleistung des Stampfsystems ist weitgehend von der Obermasse abhängig, da eine zu große Arbeitsmasse oder eine zu hohe Geschwindigkeit der Arbeitsmasse die Obermasse überdimensional bewegt und die vorstehend beschriebenen Probleme verstärkt.

Durch eine wesentliche Erhöhung der Obermasse könnten zwar diese schädlichen Wirkungen teilweise eingedämmt werden. Dadurch würde aber das Gesamtgewicht des Stampfers stark erhöht, was nicht nur den Leistungsbedarf des Antriebsmotors steigern sondern auch die Bedienungserleichterung durch das Fahrwerk wieder kompensieren würde.

Um die Obermasse ohne wesentliche Gewichtssteigerung des Geräts zu stabilisieren und dadurch die Lebensdauer des Geräts zu erhöhen, seine Handhabung weiter zu verbessern und die Bedienungsperson vor den schädlichen Auswirkungen der Schwingungen besser zu schützen, besteht eine besonders vorteilhafte Ausführungsform des erfindungsgemäßen Geräts darin, daß es im Bereich der Obermasse mit einer gemeinsam mit der Arbeitsmasse, jedoch in Gegenrichtung zur Bewegung der Arbeitsmasse vom Motor antreibbaren Gegenmasse versehen ist.

Die Obermasse wird von einem sich selbst an seinem Gehäuse abstützenden Kurbeltrieb in dem Augenblick nach oben gedrückt, in dem der Kurbeltrieb über sein Pleuel, einen Führungskolben und einen Federsatz die Arbeitsmasse und damit den Stampffuß nach unten drückt. Der Federsatz hat zur Folge, daß bei der Abwärtsbewegung des Führungskolbens zunächst diese Federn unter Energieaufnahme gespannt werden, worauf sie mit einer dadurch bedingten Verzögerung anschließend die gespeicherte Energie wieder zur Abwärtsbewegung des Stampffußes abgeben. Diese Verzögerung muß berücksichtigt werden, wenn die Bewegung der Gegenmasse auf die Bewegung der Arbeitsmasse abgestimmt wird. Wenn die Arbeitsmasse durch den Kurbelzapfen des Kurbeltriebs wieder nach oben gezogen wird, wird die Obermasse nach unten bewegt.

Eine vorteilhafte Ausgestaltung besteht dazu darin, daß der Antrieb der Gegenmasse vom Kurbeltrieb abgeleitet ist und die Bewegung des mit dem Kurbeltrieb verbundenen Endes des Federsatzes und die Bewegung der Gegenmasse bezogen auf den Kurbelwinkel um 180° minus einer aus den Konstruktionsparametern des Federsatzes abgeleiteten Phasenverschiebung gegeneinander versetzt sind.

Wenn das mit dem Kurbeltrieb verbundene Ende des Federsatzes den unteren Endpunkt seiner Linearbewegung überschreitet, wird die bis dahin im Federsatz gespeicherte Energie als Stampf-oder Schlagenergie freigesetzt, so daß also erst zu diesem Zeitpunkt die Gegenbewegung der Gegenmasse zur Dämpfung der Bewegung der Obermasse erwünscht ist, oder mit anderen Worten: die Bewegung der Gegenmasse in den oberen Totpunkt soll erst stattfinden, wenn das mit dem Kurbeltrieb verbundene Ende des Federsatzes bereits seinen unteren Totpunkt erreicht hat. Dies wird durch die vorstehend beschriebene Phasenverschiebung er-reicht, die in der Praxis zumindest näherungsweise auf die Konstruktionsparameter abgestimmt werden muß.

Nach einer zweckmäßigen Ausgestaltung ist die Gegenmasse an der Obermasse parallel zur Bewegungsrichtung der Arbeitsmasse geführt ist. Dabei besteht eine vorteilhafte Ausführungsform darin, daß die Gegenmasse von einem Ausgleichsexzenter am Kurbeltrieb angetrieben ist, und zwar beispielsweise über eine Pleuelstange. Nach einer anderen zweckmäßigen Ausgestaltung kann die Verbindung zwischen der Gegenmasse und dem Ausgleichsexzenter als Kurbelschleife ausgeführt sein.

Nach einer anderen zweckmäßigen Variante besteht die Gegenmasse aus zwei jeweils auf der einen bzw. anderen Seite des Kurbeltriebs auf etwa gleicher Höhe bezüglich der Drehachse des Kurbeltriebs angeordneten Teilmassen und jede Teilmasse ist von einem Exzenterzapfen an einer ihr zugeordneten, mit dem Kurbeltrieb drehbar gekoppelten Exzenterscheibe angetrieben, wobei die Verbindung zwischen dem Exzenterzapfen und der zugehörigen Teilmasse jeweils als Kurbelschleife ausgeführt ist.

Eine weitere vorteilhafte Variante besteht darin, daß die Gegenmasse aus an der Obermasse um zueinander parallele Achsen drehbar gelagerten, gegensinnig rotierend vom Kurbeltrieb angetriebenen Unwuchten besteht, deren Schwungmoment und gegenseitige Phasenlage so eingerichtet sind, daß sie eine der Arbeits-masse entgegenwirkend gerichtete Schwingung erzeugen, wobei eine weitere Ausgestaltung darin besteht, daß die Gegenmasse aus zwei symmetrisch zur Bewegungsrichtung der Arbeitsmasse nebeneinander auf etwa gleicher Höhe in dieser Richtung angeordneten, gegensinnig drehbar direkt miteinander gekoppelten, vom Kurbeltrieb angetriebenen Fliehgewichten besteht.

Eine andere zweckmäßige Ausführungsform zur Vermeidung von Seitenkräften besteht darin, daß die Gegenmasse aus einem direkt auf der Welle des Kurbeltriebs sitzenden ersten Fliehgewicht und zwei symmetrisch zur Bewegungsrichtung der Arbeitsmasse nebeneinander auf etwa gleicher Höhe in dieser Richtung angeordneten zweiten Fliehgewichten von untereinander gleichem Schwungmoment besteht, die im Gegensinn zum ersten Fliehgewicht drehbar vom Kurbeltrieb angetrieben sind und deren Schwungmoment jeweils etwa halb so groß ist wie das Schwungmoment des ersten Fliehgewichts.

Noch eine weitere Variante besteht darin, daß die Gegenmasse aus einem direkt auf der Drehachse des Kurbeltriebs sitzenden ersten Fliehgewicht und einem dahinter angeordneten zweiten Fliehgewicht besteht, das etwa das gleiche Schwungmoment aufweist wie das erste Fliehgewicht und um eine gegen die Drehachse des Kurbeltriebs parallel zu der Bewegungsrichtung der Arbeitsmasse etwas versetzte Drehachse im Gegensinn zum ersten Fliehgewicht angetrieben ist.

Anhand der nun folgenden Beschreibung der in der Zeichnung dargestellten Ausführungsbeispiele der Neuerung wird diese näher erläutert.

Es zeigt:
- Fig. 1: eine Seitenansicht eines neuerungsgemäß ausgebildeten Stampfers mit Hydraulikantrieb des Einachs-Fahrwerks,
- Fig. 2: eine Ansicht auf das in Fig. 1 gezeigte Gerät von rechts,
- Fig. 3: eine der Fig. 1 ähnliche Seitenansicht eines Stampfers mit Kettenantrieb des Fahrwerks und einem zusätzlichen Stützrad,
- Fig. 4: eine Ansicht auf das in Fig. 3 gezeigte Gerät von rechts,
- Fig. 5: eine Schnittansicht einer ersten Ausführungsform des Kurbeltriebs zur Erzeugung der Stampfbewegung mit Gegenmasse, quer zur Kurbelachse gesehen und teilweise geschnitten in einer die Kurbelachse enthaltenden Ebene,
- Fig. 6: einen Detailschnitt durch das Gehäuse des Kurbeltriebs der in Fig. 5 gezeigten Ausführungsform in einer zur Kurbelachse rechtwinkligen Ebene,
- Fig. 7: eine der Fig. 5 ähnliche Ansicht nach einer zweiten Ausführungsform,
- Fig. 8: eine der Fig. 6 ähnliche Schnittansicht der zweiten Ausführungsform,
- Fig. 9: eine der Fig. 8 ähnliche Schnittansicht bei einer dritten Ausführungsform,
- Fig. 10: eine der Fig. 8 ähnliche Schnittansicht bei einer vierten Ausführungsform,
- Fig. 11: eine der Fig. 8 ähnliche Schnittansicht bei einer fünften Ausführungsform,
- Fig. 12: eine der Fig. 7 ähnliche Ansicht nach einer sechsten Ausführungsform und
- Fig. 13: eine der Fig. 8 ähnliche Schnittansicht der zweiten Ausführungsform.

Das neuerungsgemäß ausgebildete Stampfgerät ist in einer ersten, insbesamt mit 100a bezeichneten Ausführungsform in den Fig. 1 und 2 und in einer zweiten, insgesamt mit 100b bezeichneten Ausführungsform in den Fig. 3 und 4 dargestellt, wobei das üblicherweise von Hand über einen Führungsbügel oder eine Deichsel geführte Stampfwerkzeug als 110a bzw. 110b bezeichnet ist. Das Stampfwerkzeug 110a ist über Parallellenker 112 und 114 mit einem Einachs-Fahrwerk 116a verbunden, das zwei Räder 118 und 120 aufweist, deren Spur die Breite des Stampffußes 12 des Stampfwerkzeugs 110a nicht überschreitet.

Bei der Variante nach den Fig 3 und 4 ist das Stampfwerkzeug 110b annähernd starr mit dem Fahrwerk 116b verbunden, d.h. es wird nur eine geringe Relativbewegung durch elastische Dämpfungsglieder 124 und 126 zwischen dem Stampfwerkzeug 110b und dem Fahrwerk 116b ermöglicht, die der Übertragung von Schwingungen auf das Fahrwerk 116b entgegenwirken sollen. Ein weiterer, auffälliger Unterschied besteht darin, daß das Fahrwerk 116b durch ein drittes Stützrad 128 zu einem Dreipunkt-Fahrwerk ergänzt wird, um die Standsicherheit insbesondere bei ausgeschaltetem Stampfwerkzeug 110b zu verbessern. Dieses dritte Stützrad 128 wird von einem am Kurbelgehäuse 14 des Stampfwerkzeugs 110b angebrachten Arm 130 getragen.

Am Fahrwerk 116a bzw. 116b ist der sonst direkt mit dem Stampfwerkzeug 110a bzw. 110b verbundene Führungsbügel 132 angebracht.

Zur Betätigung des Stampffußes 12 dient ein im Kurbelgehäuse 14 des Stampfwerkzeugs 110a bzw. 110b angeordneter Kurbeltrieb, der anhand der Fig. 5 bis 13 noch näher erläutert wird. Zum Antrieb des Kurbeltriebs ist das Stampfgerät 100a bzw. 100b mit einem Verbrennungsmotor versehen, der vom Fahrwerk 116a bzw. 116b getragen wird und im Bereich 134 angeordnet ist.

Bei der Ausführungsform nach den Fig. 1 und 2 ist eine Schwingbewegung zwischen dem Stampfwerkzeug 110a und dem Fahrwerk 116a mit einem relativ großen Winkelausschlag möglich. Dieses Gerät 100a ist deshalb mit einem Hydraulikantrieb ausgestattet, der eine mit dem nicht gezeigten Motor im Bereich 134 verbundene Hydraulik-Druckquelle umfaßt. Am Kurbelgehäuse 14 ist ein Hydraulikmotor 136 zur Betätigung des Kurbeltriebs angebracht, der über Versorgungsleitungen 138 mit der Druckquelle verbunden ist. Versorgungsleitungen 140 führen im Bereich des Fahrgestells 116a zu einem Hydraulikantrieb 142 der Fahrgestellräder.

Bei der relativ geringen Bewegung zwischen dem Stampfwerkzeug 110b und dem Fahrgestell 116b kann eine direkte Antriebsverbindung zwischen dem im Bereich 134 angeordneten Verbrennungsmotor und dem im Kurbelgehäuse 14 angeordneten Kurbeltrieb vorgesehen werden, wobei nur ein geringer Ausgleich des Achsenversatzes erforderlich ist, der dem Fachmann keine Schwierigkeiten bereitet. Es kann deshalb auf einen Hydraulikantrieb verzichtet und zum Antrieb der Räder ein Kettentrieb 144 vorgesehen werden.

Das Stampfwerkzeug 110a bzw. 110b besteht in dynamischer Hinsicht aus einer mit dem Stampffuß 12 in Verbindung stehenden Arbeitsmasse, die über einen von einem faltenbalgartigen Verkleidungsabschnitt 18 verborgenen Federsatz mit einem Kurbeltrieb verbunden ist, der in der sog. Obermasse gelagert ist, die in den Fig. 1 bis 4 durch das Kurbelgehäuse 14 repräsentiert wird. Durch den Kurbeltrieb wird eine Schwingung zwischen Ober- und Arbeitsmasse aufgebaut. Zur Verbesserung der Handhabung und der Lebensdauer des Geräts sollte die Bewegung der Obermasse möglichst klein gehalten werden. Hierzu dienen die anhand der Fig. 5 bis 13 nachfolgend beschriebenen Maßnahmen.

Wie die Fig. 5 zeigt wird der Kurbeltrieb über eine Motorabtriebswelle 22 mit Antriebsenergie versorgt, die mit einem Zahnritzel 24 versehen ist, das mit einer Kurbelscheibe 26 in Eingriff steht. Die Kurbelscheibe 26 trägt zwei um etwa 180° versetzte Kurbelzapfen 28 und 30 (Fig. 6). Der Kurbelzapfen 28 ist über ein bügelförmiges, die Abtriebswelle 22 umgreifendes Pleuel 32 mit einem Führungskolben 34 verbunden, der in einer mit dem Kurbelgehäuse 14 verbundenen Kolbenführung 36 in Richtung der Achse 16 beweglich angeordnet ist und - in Fig. 5 durch den faltenbalgartigen Abschnitt 18 verdeckt - über den Federsatz mit dem Stampffuß 12 verbunden ist. Mit dem Kurbelzapfen 30 ist über ein Pleuel 38 ein Kolben 40 verbunden, der ebenfalls in Richtung der Achse 16 beweglich in einer Kolbenführung 42 angeordnet ist und zusammen mit dem Pleuel 38 eine Gegenmasse zur Arbeitsmasse bildet.

In Fig. 6 ist zwischen den Kurbelzapfen 28 und 30 ein Win-kelabstand von 180° gezeigt. Dadurch würde der Kolben bzw. die Gegenmasse 40 den oberen Totpunkt erreichen, wenn der mit dem nicht gezeigten Federsatz verbundene Führungskolben 34 seinen unteren Totpunkt erreicht. Aus den bereits geschilderten Gründen soll der Kolben 40 aber abhängig von konstruktiven Merkmalen des Federsatzes den oberen Totpunkt zeitlich verzögert erreichen, weshalb der Winkelabstand um einen gewissen Phasenverschiebungswinkel kleiner als 180° gewählt werden muß. In der Praxis kann dieser Phasenverschiebungswinkel 50 - 70° betragen.

Bei der in den Fig. 7 und 8 dargestellten Variante ist die mit dem Zahnritzel 24₁ auf der Abtriebswelle 22₁ in Eingriff stehende Kurbelscheibe 26₁ mit einer zur Ausbildung der Kurbelzapfen 28₁ und 30₁ gekröpften Kurbel 29 versehen, wobei der das freie Ende der Kurbel 29 bildende Kurbelzapfen 28₁ in einen Gleitstein 31 eingreift, der in einem Führungsschlitz 33 verschiebbar angeordnet ist, der in einem als Gegenmasse dienenden Kolben 40₁ ausgebildet ist. Der Kolben 40₁ ist in einer am Kurbelgehäuse 14₁ ausgebildeten Führung 42₁ parallel zur Bewegungsachse 16 beweglich geführt. Auf dem Kurbelzapfen 28₁ ist das Pleuel 32₁ zur Verbindung mit dem nicht gezeigten, der Bewegungsübertragung auf den Federsatz dienenden Führungskolben gelagert. Die Funktionsweise dieser Varriante entspricht weitgehend der Konstruktion nach den Fig. 5 und 6, erlaubt aber wegen des Antriebs der Gegenmasse durch einen Kurbelschleifentrieb eine in Richtung der Bewegungsachse 16 verkürzte Bauweise.

In Fig. 9 ist eine Variante gezeigt, die ebenfalls einen Kurbelschleifenantrieb für die Gegenmasse vorsieht, wobei die Anordnung eine weitere Verkürzung ermöglicht. Die mit dem Kurbelzapfen 28₂ für das Pleuel 32₂ zur Bewegungsübertragung auf den Federsatz versehene Kurbelscheibe 26₂ ist drehfest mit einem koaxial zu ihr angeordneten Zahnrad 35 verbunden, mit dem beiderseits der Bewegungsachse 16 und in Bezug auf diese in gleicher Höhe zwei am Umfang verzahnte Exzenterscheiben 37 und 39 in Eingriff stehen. Die Exzenterscheiben tragen jeweils einen Exzenterzapfen 30a₂ bzw. 30b₂, die in ihnen zugeordnete Führungsschlitze 33a₂ bzw. 33b₂ zweier identisch ausgebildeter Kolben 40a₂ bzw. 40b₂ eingeifen, die gemeinsam die Gegenmasse bilden und die in ihnen zugeordneten, am Kurbelgehäuse 14₂ ausgebildete Führungen 42a₂ bzw. 42b₂ parallel zur Bewegungsachse verschiebbar gelagert sind.

Die folgenden Varianten ersetzen die linear bewegliche Gegenmasse durch rotierende Unwuchten.

Bei der Variante nach Fig. 10 ist mit der Kurbelscheibe 26₃ für die Betätigung des Pleuels 32₃ drehfest und koaxial ein Zahnrad 35₃ verbunden. Beiderseits der Bewegungsachse 16 und mit glei-chem Abstand von dieser sowie in gleicher Höhe in Bezug auf diese sind zwei miteinander in Eingriff stehende Zahnscheiben 37₃ und 39₃ gleicher Größe und Zähnezahl angeordnet, die jeweils mit einem Fliehgewicht 41 bzw. 43 versehen sind. Die Zahnscheibe 37₃ ist drehfest und koaxial mit einem Zahnrad 45 verbunden, das mit dem Zahnrad 35₃ gleicher Zähnezahl in Eingriff steht, so daß sich die beiden Fliehgewichte 41 und 43 in einer vorgegebenen Phasenlage zur Bewegung des Pleuels 32₃ gegenläufig bewegen. Die Fliehgewichte 41 und 43 sind dabei derart angeordnet, daß sich ihre Positionen jeweils spiegelbildlich zur Bewegungsachse 16 gegenüberliegen. Dadurch werden sowohl Seitenkräfte vermieden, wie sie bei den Ausführungsformen nach den Fig. 5 und 6 durch das schrägstehende Pleuel 38 verursacht werden, wie auch Reibungsverluste in den Führungen 33, 33a₂ und 33b₂ nach den Fig. 7 bis 9 vermieden.

Die Variante nach Fig. 11 zeigt eine sich nur in einer Richtung wirkende Unwucht am Kurbeltrieb und zwei dazu gegenläufige Unwuchten, die einen Massenausgleich schaffen und somit auch jegliche Seitenbewegung verhindern. Die Unwucht am Kurbeltrieb ist durch das Fliehgewicht 47 an der Kurbelscheibe 26₄ dargestellt. Zwei im Durchmesser mit der Kurbelscheibe 26₄ übereinstimmende, mit Fliehgewichten 41₄ und 43₄ versehene Scheiben 37₄ und 39₄ sind symmetrisch zur Bewegungsachse angeordnet. Die drei Scheiben 26₄, 37₄ und 39₄ sind durch eine schlupffreie Getriebeverbindung, z.B. eine Kette 51 zu gemeinsamer Bewegung derart verbunden, daß sich die beiden Scheiben 37₄ und 39₄ in gleichem Drehsinn, jedoch gegenläufig zur Kurbelscheibe 26₄ bewegen.

Die Fig. 12 und 13 zeigen eine letzte Variante, die insofern eine Weiterbildung der Variante nach Fig. 11 ist, als die beiden gleichsinnig umlaufenden Scheiben 37₄ und 39₄ nun durch eine einzige Scheibe 53 ersetzt werden, die in Richtung der Abtriebsachse 22₅ gegenüber der Kurbelscheibe 26₅ versetzt ist und von der Abtriebsachse 22₅ über ein eigenes Ritzel 55 und ein Zwischenrad 57 gegenläufig zur Kurbelscheibe 26₅ angetrieben wird und mit einem Fliehgewicht 59 versehen ist.

## Patentansprüche

1. Mittels eines Führungsbügels oder dergleichen von Hand führbares Stampfgerät (100a, 100b) zur Bodenverdichtung, mit einem Stampfwerkzeug (110a, 110b), bei dem eine Arbeitsmasse (12) von einem Verbrennungsmotor über einen Kurbeltrieb (26, 28, 30) linear hin- und hergehend antreibbar ist, wobei
- das Stampfwerkzeug (110a, 110b) über ein wenigstens einachsiges Fahrwerk (116a, 116b) zusätzlich gegen den Boden abgestützt ist,
- zwischen dem Kurbeltrieb (26, 28, 30) und der Arbeitsmasse (12) ein Federsatz angeordnet ist,
- das Stampfwerkzeug (110a, 110b) mit dem Fahrwerk (116a, 116b)
über elastische Verbindungselemente (124, 126) begrenzt beweglich, oder
über Parallellenker (112, 114) beweglich verbunden ist; und wobei
- das Stampfwerkzeug (110a, 110b) im Betrieb des Stampfgeräts (100a, 100b) relativ zu dem Fahrwerk (116a, 116b) beweglich ist, um der Übertragung von Schwingungen entgegenzuwirken.

2. Stampfgerät nach Anspruch 1, **dadurch gekennzeichnet, daß** das zusätzliche Fahrwerk den Verbrennungsmotor trägt.

3. Stampfgerät nach Anspruch 1 oder 2, **dadurch gekennzeichnet, daß** das Fahrwerk (116a, 116b) mit einem Eigenantrieb (142, 144) versehen ist.

4. Stampfgerät nach Anspruch 3, **dadurch gekennzeichnet, daß** der Fahrwerksantrieb (142, 144) zwischen Vor- und Rücklauf umschaltbar ist.

5. Stampfgerät nach einem der Ansprüche 3 oder 4, **dadurch gekennzeichnet, daß** für die Erzeugung der Stampfbewegung und für den Eigenantrieb eine gemeinsame Kraftquelle vorgesehen ist.

6. Stampfgerät nach Anspruch 5, **dadurch gekennzeichnet, daß** zumindest für den Antrieb des Kurbeltriebs eine hydraulische Kraftübertragung (136, 138)vorgesehen ist.

7. Stampfgerät nach einem der Ansprüche 3 bis 6, **dadurch gekennzeichnet, daß** die Kraftübertragung zum Fahrwerk über einen Kettentrieb (144) erfolgt.

8. Stampfgerät nach einem der vorhergehenden Ansprüche, **dadurch gekennzeichnet, daß** eine den Kurbeltrieb tragende Obermasse zumindest annähernd starr mit dem Fahrwerk (116b) verbunden ist.

9. Stampfgerät nach Anspruch 8, **dadurch gekennzeichnet, daß** die Obermasse über elastische Verbindungslemente (124, 126) begrenzt beweglich mit dem Fahrwerk verbunden ist.

10. Stampfgerät nach einem der Ansprüche 8 oder 9, **dadurch gekennzeichnet, daß** das Fahrwerk (116b) durch ein zusätzliches Stützrad (128) auf der von der antreibbaren Achse abgewandten Seite des Stampffußes (12) zum Dreipunktfahrwerk ergänzt ist.

11. Stampfgerät nach Anspruch 6 oder nach den Ansprüchen 6 und 7, **dadurch gekennzeichnet, daß** eine den Kurbeltrieb tragende Obermasse über ein Gelenksystem (112, 114) beweglich mit dem Fahrwerk (116a) verbunden ist.

12. Stampfgerät nach Anspruch 11, **dadurch gekennzeichnet, daß** das Gelenksystem aus Parallellenkern (112, 114) besteht.

13. Stampfgerät nach einem der vorhergehenden Ansprüche, **gekennzeichnet durch** eine mindestens über einen großen Teil der Bewegungsstrecke der Arbeitsmasse in Gegenrichtung zu deren Bewegung vom Motor antreibbare Gegenmasse (40: 40₁: 40a₂, 40b₂; 41, 43; 41₄, 43₄. 47; 59, 61).

14. Stampfgerät nach Anspruch 13, **dadurch gekennzeichnet, daß** der Antrieb der Gegenmasse (40: 40₁: 40a₂, 40b₂; 41, 43; 41₄, 43₄. 47; 59, 61) vom Kurbeltrieb abgeleitet ist.

15. Stampfgerät nach einem der Ansprüche 13 oder 14, **dadurch gekennzeichnet, daß** die Bewegung des mit dem Kurbeltrieb verbundenen Endes (34) des Federsatzes und die Bewegung der Gegenmasse (40: 40₁: 40a₂, 40b₂; 41, 43; 41₄, 43₄. 47; 59, 61) bezogen auf den Kurbelwinkel um 180° minus einer aus den Konstruktionsparametern des Federsatzes abgeleiteten Phasenverschiebung gegeneinander versetzt sind.

16. Stampfgerät nach einem der Ansprüche 13 bis 15, **dadurch gekennzeichnet, daß** die Gegenmasse (40: 40₁: 40a₂, 40b₂) an der Obermasse parallel zur Bewegungsrichtung der Arbeitsmasse geführt ist.

17. Stampfgerät nach Anspruch 16, **dadurch gekennzeichnet, daß** die Gegenmasse von einem Ausgleichsexzenter(30; 30₁; 30a₂, 30b₂) am Kurbeltrieb angetrieben ist.

18. Stampfgerät nach Anspruch 17, **dadurch gekennzeichnet, daß** der Ausgleichsexzenter (30) die Gegenmasse (40) über eine Pleuelstange (38) antreibt.

19. Stampfgerät nach Anspruch 17, **dadurch gekennzeichnet, daß** die Verbindung zwischen der Gegenmasse (40₁: 40a₂, 40b₂) und dem Ausgleichsexzenter (30₁; 30a₂, 30b₂) als Kurbelschleife ausgeführt ist.

20. Stampfgerät nach einem der Ansprüche 14 oder 15, **dadurch gekennzeichnet, daß** die Gegenmasse aus zwei jeweils auf der einen bzw. anderen Seite des Kurbeltriebs auf etwa gleicher Höhe bezüglich der Drehachse des Kurbeltriebs angeordneten Teilmassen (40a₂, 40b₂) besteht und jede Teilmasse von einem Exzenterzapfen (30a₂, 30b₂) an einer ihr zugeordneten, mit dem Kurbeltrieb drehbar gekoppelten Exzenterscheibe (37, 39) angetrieben ist, wobei die Verbindung zwischen dem Exzenterzapfen und der zugehörigen Teilmasse jeweils als Kurbelschleife ausgeführt ist.

21. Stampfgerät nach einem der Ansprüche 14 oder 15, **dadurch gekennzeichnet, daß** die Gegenmasse aus an der Obermasse um zueinander parallele Achsen drehbar gelagerten, gegensinnig rotierend vom Kurbeltrieb angetriebenen Unwuchten (41, 43; 41₄, 43₄. 47; 59, 61) besteht, deren Schwungmoment und gegenseitige Phasenlage so eingerichtet sind, daß sie eine der Arbeitsmasse entgegenwirkend gerichtete Schwingung erzeugen.

22. Stampfgerät nach Anspruch 21, **dadurch gekennzeichnet, daß** die Gegenmasse aus zwei symmetrisch zur Bewegungsrichtung der Arbeitsmasse nebeneinander auf etwa gleicher Höhe in dieser Richtung angeordneten, gegensinnig drehbar direkt miteinander gekoppelten, vom Kurbeltrieb angetriebenen Fliehgewichten (41, 43) besteht.

23. Stampfgerät nach Anspruch 21, **dadurch gekennzeichnet, daß** die Gegenmasse aus einem direkt auf der Welle des Kurbeltriebs sitzenden ersten Fliehgewicht (47) und zwei symmetrisch zur Bewegungsrichtung der Arbeitsmasse nebeneinander auf etwa gleicher Höhe in dieser Richtung angeordneten zweiten Fliehgewichten (41₄, 43₄) von untereinander gleichem Schwungmoment besteht, die im Gegensinn zum ersten Fliehgewicht (47) drehbar vom Kurbeltrieb angetrieben sind und deren Schwungmoment jeweils etwa halb so groß ist wie das Schwungmoment des ersten Fliehgewichts (47) .

24. Stampfgerät nach Anspruch 21, **dadurch gekennzeichnet, daß** die Gegenmasse aus einem direkt auf der Drehachse des Kurbeltriebs sitzenden ersten Fliehgewicht (61) und einem dahinter angeordneten zweiten Fliehgewicht (59) besteht, das etwa das gleiche Schwungmoment aufweist wie das erste Fliehgewicht (61) und um eine gegen die Drehachse des Kurbeltriebs parallel zu der Bewegungsrichtung der Arbeitsmasse etwas versetzte Drehachse im Gegensinn zum ersten Fliehgewicht (61) angetrieben ist.

## Claims

1. Stamping device (100a, 100b) for ground compaction which can be manually guided by means of a guide bracket or the like and has a stamping tool (110a, 110b), wherein a working mass (12) can be driven in a linearly reciprocating manner by an internal combustion engine via a crank drive (26, 28, 30), wherein
- the stamping tool (110a, 110b) is additionally supported against the ground via an at least single-axle running gear (116a, 116b),
- a spring assembly is disposed between the crank drive (26, 28, 30) and the working mass (12),
- the stamping tool (110a, 110b) having the running gear (116a, 116b)
is moveable to a limited extent via resilient connecting elements (124, 126), or
is connected in a movable manner via parallel guide bars (112, 114); and wherein
- the stamping tool (110a, 110b) is movable relative to the running gear (116a, 116b) when the stamping device (100a, 100b) is being operated in order to counteract the transfer of vibrations.

2. Stamping device as claimed in Claim 1, **characterised in that** the additional running gear supports the internal combustion engine.

3. Stamping device as claimed in Claim 1 or 2, **characterised in that** the running gear (116a, 116b) is provided with a dedicated drive (142, 144).

4. Stamping device as claimed in Claim 3, **characterised in that** the running gear drive (142, 144) can be switched between forward and reverse motion

5. Stamping device as claimed in any one of Claims 3 or 4, **characterised in that** a common power source is provided for generating the stamping movement and for the dedicated drive.

6. Stamping device as claimed in Claim 5, **characterised in that** a hydraulic power transmission (136, 138) is provided at least for driving the crank drive.

7. Stamping device as claimed in any one of Claims 3 to 6, **characterised in that** the power is transmitted to the running gear via a chain drive (144).

8. Stamping device as claimed in any one of the preceding Claims, **characterised in that** an upper mass supporting the crank drive is connected to the running gear (116b) in an at least approximately rigid manner.

9. Stamping device as claimed in Claim 8, **characterised in that** the upper mass is connected to the running gear in a limited movable manner via resilient connecting elements (124, 126).

10. Stamping device as claimed in any one of Claims 8 or 9, **characterised in that** the running gear (116b) is supplemented by an additional, supporting wheel (128) on the side of the stamping foot (12) remote from the drivable axle to form a three-point running gear.

11. Stamping device as claimed in Claim 6 or as claimed in Claims 6 and 7, **characterised in that** an upper mass supporting the crank drive is connected to the running gear (116a) in a movable manner via a joint system (112, 114).

12. Stamping device as claimed in Claim 11, **characterised in that** the joint system consists of parallel guide bars (112, 114).

13. Stamping device as claimed in any one of the preceding Claims, **characterised by** a countermass (40: 40₁: 40a₂, 40b₂; 41, 43; 41₄, 43₄. 47; 59, 61) which can be driven by the engine at least over a large part of the range of movement of the working mass in the opposite direction to the movement of said working mass.

14. Stamping device as claimed in Claim 13, **characterised in that** the crank drive serves to drive the countermass (40: 40₁: 40a₂, 40b₂; 41, 43; 41₄, 43₄. 47; 59, 61).

15. Stamping device as claimed in any one of Claims 13 or 14, **characterised in that** the movement of the end (34) of the spring assembly connected to the crank drive and the movement of the countermass (40: 40₁: 40a₂, 40b₂; 41, 43; 41₄, 43₄. 47; 59, 61) are offset with respect to one another in relation to the crank angle by 180° minus a phase shift derived from the constructional parameters of the spring assembly.

16. Stamping device as claimed in any one of Claims 13 to 15, **characterised in that** the countermass (40: 40₁: 40a₂, 40b₂) is guided on the upper mass in parallel with the direction of movement of the working mass.

17. Stamping device as claimed in Claim 16, **characterised in that** the countermass is driven by a compensating eccentric (30; 30₁; 30a₂, 30b₂) on the crank drive.

18. Stamping device as claimed in Claim 17, **characterised in that** the compensating eccentric (30) drives the countermass (40) via a connecting rod (38).

19. Stamping device as claimed in Claim 17, **characterised in that** the connection between the countermass (40₁: 40a₂, 40b₂) and the compensating eccentric (30₁; 30a₂, 30b₂) is designed as a sliding crank.

20. Stamping device as claimed in any one of Claims 14 or 15, **characterised in that** the countermass consists of two partial masses (40a₂, 40b₂) each disposed on one side or the other of the crank drive at approximately the same height with respect to the axis of rotation of the crank drive, and each partial mass is driven by an eccentric pin (30a₂, 30b₁) on an eccentric disk (37,39) which is allocated thereto and is coupled to the crank drive in a rotatable manner, wherein the connection between the eccentric pin and the associated partial mass is designed as a sliding crank in each case.

21. Stamping device as claimed in any one of Claims 14 or 15, **characterised in that** the countermass consists of unbalanced masses (41, 43; 41₄, 43₄. 47; 59, 61) which are mounted on the upper mass so as to be rotatable about mutually parallel axes and are rotationally driven by the crank drive in opposite directions, wherein the inertia moment and the mutual phase position of the unbalanced masses are arranged such that they produce a vibration which is directed so as to counteract the working mass.

22. Stamping device as claimed in Claim 21, **characterised in that** the countermass consists of two centrifugal weights (41, 43) which are disposed next to each other in a symmetrical manner with respect to the direction of movement of the working mass at approximately the same height in this direction, are directly coupled to each other so as to be rotatable in opposite directions, and are driven by the crank drive.

23. Stamping device as claimed in Claim 21, **characterised in that** the countermass consists of a first centrifugal weight (47) which sits directly on the shaft of the crank drive and of two second centrifugal weights (41₄, 43₄) which have the same inertia moment, are disposed next to each other in a symmetrical manner with respect to the direction of movement of the working mass at approximately the same height in this direction, and are driven by the crank drive so as to be rotatable in the opposite direction to the first centrifugal weight (47), and wherein the inertia moment of each of the two second centrifugal weights is approximately half of the inertia moment of the first centrifugal weight (47).

24. Stamping device as claimed in Claim 21, **characterised in that** the counter mass consists of a first centrifugal weight (61) which sits directly on the axis of rotation of the crank drive and of a second centrifugal weight (59) which is disposed behind the first centrifugal weight, has approximately the same inertia moment as the first centrifugal weight (61), and is driven in the opposite direction to the first centrifugal weight (61) about an axis of rotation which is somewhat offset with respect to the axis of rotation of the crank drive in parallel with the direction of movement of the working mass.

## Revendications

1. Engin de damage (100a, 100b) pouvant être guidé à la main au moyen d'un arceau de guidage ou similaire pour le compactage du sol, comportant un outil de damage (110a, 110b) dans lequel une masse de travail (12) peut être entraînée linéairement dans un sens et dans l'autre par un moteur à combustion interne, par l'intermédiaire d'une transmission à manivelle (26, 28, 30), dans lequel
- l'outil de damage (110a, 110b) est soutenu en outre par rapport au sol par un châssis (116a, 116b) à au moins un essieu,
- un jeu de ressorts est disposé entre la transmission à manivelle (26, 28, 30) et la masse de travail (12),
- l'outil de damage (110a, 110b) est relié au châssis (116a, 116b) déplaçable dans une mesure limitée par des éléments de liaison élastiques (124, 126), ou est relié déplaçable par des bras oscillants parallèles (112, 114) ; et dans lequel
- l'outil de damage (110a, 110b) est déplaçable, par rapport au châssis (116a, 116b), pendant le fonctionnement de l'engin de damage (100a, 100b), pour contrer la transmission des oscillations.

2. Engin de damage selon la revendication 1, **caractérisé en ce que** le châssis supplémentaire porte le moteur à combustion interne.

3. Engin de damage selon la revendication 1 ou 2, **caractérisé en ce que** le châssis (116a, 116b) est pourvu de son propre dispositif d'entraînement (142, 144).

4. Engin de damage selon la revendication 3, **caractérisé en ce que** le dispositif d'entraînement (142, 144) du châssis peut commuter entre la marche avant et la marche arrière.

5. Engin de damage selon l'une des revendications 3 ou 4, **caractérisé en ce que** pour produire le mouvement de damage et pour l'entraînement autonome il est prévu une source d'énergie commune.

6. Engin de damage selon la revendication 5, **caractérisé en ce qu'**il est prévu une transmission hydraulique des forces (136, 138) au moins pour l'entraînement de la transmission à manivelle.

7. Engin de damage selon l'une des revendications 3 à 6, **caractérisé en ce que** la transmission des forces au châssis s'effectue par une transmission à chaîne (144).

8. Engin de damage selon l'une des revendications précédentes, **caractérisé en ce qu'**une masse supérieure, portant la transmission à manivelle, est reliée de manière approximativement rigide au châssis (116b).

9. Engin de damage selon la revendication 8, **caractérisé en ce que** la masse supérieure est reliée au châssis, de manière déplaçable dans une mesure limitée, par des éléments de liaison (124, 126) élastiques.

10. Engin de damage selon l'une des revendications 8 ou 9, **caractérisé en ce que** le châssis (116b) est complété en un châssis à trois points par une roue d'appui (128) supplémentaire sur le côté du pied (12) de la dame opposé à l'essieu moteur.

11. Engin de damage selon la revendication 6 ou selon les revendications 6 et 7, **caractérisé en ce qu'**une masse supérieure, portant la transmission à manivelle, est reliée au châssis (116a), de manière déplaçable, par un système d'articulation (112, 114).

12. Engin de damage selon la revendication 11, **caractérisé en ce que** le système d'articulation est constitué de bras oscillants parallèles (112, 114).

13. Engin de damage selon l'une des revendications précédentes, **caractérisé par** une contre-masse (40 : 40₁ : 40a₂, 40b₂ ; 41, 43 ; 41₄, 43₄. 47 ; 59, 61) qui peut être entraînée par le moteur au moins sur une grande partie de la distance de déplacement de la masse de travail, dans le sens opposé à son déplacement.

14. Engin de damage selon la revendication 13, **caractérisé en ce que** l'entraînement de la contre-masse (40 : 40₁ : 40a₂, 40b₂ ; 41, 43 ; 41₄, 43₄. 47 ; 59, 61) est dérivé de la transmission à manivelle.

15. Engin de damage selon l'une des revendications 13 ou 14, **caractérisé en ce que** le déplacement de l'extrémité (34), reliée à la transmission à manivelle, du jeu de ressorts et le déplacement de la contre-masse (40 : 40₁ : 40a₂, 40b₂ ; 41, 43 ; 41₄, 43₄. 47 ; 59, 61) sont décalés l'un par rapport à l'autre et par rapport à l'angle de manivelle, de 180° moins un déphasage dérivé des paramètres de construction du jeu de ressorts.

16. Engin de damage selon l'une des revendications 13 à 15, **caractérisé en ce que** la contre-masse (40 : 40₁ : 40a₂, 40b₂) est guidée sur la masse supérieure parallèlement à la direction de déplacement de la masse de travail.

17. Engin de damage selon la revendication 16, **caractérisé en ce que** la contre-masse est entraînée par un excentrique de compensation (30 ; 30₁ ; 30a₂, 30b₂) sur la transmission à manivelle.

18. Engin de damage selon la revendication 17, **caractérisé en ce que** l'excentrique de compensation (30) entraîne la contre-masse (40) par une bielle (38).

19. Engin de damage selon la revendication 17, **caractérisé en ce que** la liaison entre la contre-masse (40₁ : 40a₂, 40b₂) et l'excentrique de compensation (30₁ ; 30a₂, 30b₂) est réalisé comme mécanisme à manivelle.

20. Engin de damage selon l'une des revendications 14 ou 15, **caractérisé en ce que** la contre-masse est constituée de deux masses partielles (40a₂, 40b₂) disposées chacune sur l'un ou l'autre côté de la transmission à manivelle, approximativement à même hauteur par rapport à l'axe de rotation de la transmission à manivelle, et chaque masse partielle est entraînée par un axe d'excentrique (30a₂, 30b₂) sur un disque d'excentrique (37, 39) qui lui est associé et couplé tournant avec la transmission à manivelle, la liaison entre l'axe d'excentrique et la masse partielle correspondante étant réalisée respectivement comme un mécanisme à manivelle.

21. Engin de damage selon l'une des revendications 14 ou 15, **caractérisé en ce que** la contre-masse est constituée de balourds (41, 43 ; 41₄, 43₄. 47 ; 59, 61) montés tournants sur la masse supérieure autour d'axes parallèles les uns aux autres, et entraînés en rotation en sens contraire par la transmission à manivelle, balourds dont le moment d'inertie et les relations opposées des phases sont tels qu'ils produisent une oscillation dirigée dans le sens opposé à la masse de travail.

22. Engin de damage selon la revendication 21, **caractérisé en ce que** la contre-masse est constituée de deux masselotes (41, 43) disposées symétriquement à la direction de déplacement de la masse de travail, côte à côte, à peu près à même hauteur dans cette direction et couplées directement entre elles de manière à tourner en sens contraire, et entraînées par la transmission à manivelle.

23. Engin de damage selon la revendication 21, **caractérisé en ce que** la contre-masse est constituée d'une première masselote (47) calée directement sur l'arbre de la transmission à manivelle, et de deux deuxièmes masselotes (41₄, 43₄) disposées côte à côte symétriquement par rapport à la direction de déplacement de la masse de travail, à peu près à même hauteur dans cette direction, et dont les moments d'inertie sont égaux, lesquelles deuxièmes masselotes sont entraînées en rotation par la transmission à manivelle dans le sens contraire à la première masselote (47) et dont le moment d'inertie est environ la moitié du moment d'inertie de la première masselote (47).

24. Engin de damage selon la revendication 21, **caractérisé en ce que** la contre-masse est constituée d'une première masselote (61) calée directement sur l'axe de rotation de la transmission à manivelle et d'une deuxième masselote (59) disposée derrière la première, qui présente approximativement le même moment d'inertie que la première masselote (61) et est entraînée dans le sens contraire à la première masselote (61), autour d'un axe de rotation légèrement décalé par rapport à l'axe de rotation de la transmission à manivelle, parallèlement à la direction de déplacement de la masse de travail.
